# FASCICULE DE BREVET EUROPEEN

(11) **EP 1 336 716 B1**
(45) Date de publication et mention de la délivrance du brevet: **09.05.2007**
(21) Numéro de dépôt: 03360023.0
(22) Date de dépôt: 12.02.2003
(51) Int. Cl.: E06B 9/17

(54) **Dispositif de fixation d'une sous-face sur un caisson tunnel de volet roulant**
Befestigungsvorrichtung für einen Verschlussdeckel auf einem Rolladenkasten
Fixing device for a inspection hatch on a roller shutter box

(30) Priorité: 13.02.2002 FR 0201756; 17.05.2002 FR 0206090
(43) Date de publication de la demande: 20.08.2003
(73) Titulaire: Bubendorff Volet Roulant Société Anonyme, 68300 Saint-Louis (FR)
(72) Inventeur: Larochette, Fabien, 69220 Belleville en Beaujolais (FR); Nauroy, Luc, 68190 Ensisheim (FR)
(74) Mandataire: Rhein, Alain

(56) Documents cités:
- EP-A- 0 628 695
- EP-A- 0 740 045

## Description

L'invention concerne un caisson tunnel de volet roulant de structure en « U » dont les extrémités latérales sont refermées par des joues supports, ledit caisson comprenant une sous-face et un dispositif de fixation pour fixer ladite sous-face sur le caisson.

La présente invention concerne le domaine des volets roulants et a trait, tout particulièrement, aux caissons prévus aptes à intégrer le mécanisme d'enroulement du tablier d'un tel volet roulant.

Il est connu d'intégrer dans la maçonnerie d'une construction au-dessus d'une ouverture destinée à concevoir une porte, fenêtre ou similaire, des caissons tunnels préfabriqués, en polystyrène ou plus généralement en fibre de bois et ciment prévus aptes à accueillir, ultérieurement, l'intégralité du mécanisme d'enroulement du tablier d'un volet roulant.

De tels caissons tunnels sont refermés à leurs extrémités latérales par des joues supports sur lesquelles sont, précisément, à même d'être fixés les éléments de ce mécanisme d'enroulement du tablier du volet roulant. Au niveau de sa face inférieure, ce caisson tunnel comporte des parties d'extrémité refermées, formant des embases d'appui, lui permettant de reposer sur la maçonnerie, au-dessus de l'ouverture destinée à accueillir, ultérieurement, une menuiserie de type porte, fenêtre ou similaire.

L'on comprend, dans ces conditions, que l'accès au volume intérieur de ce caisson s'effectue au travers de la portion laissée ouverte de sa face inférieure. Bien évidemment et après mise en place du mécanisme d'enroulement du tablier du volet roulant, cette ouverture en face inférieure du caisson est refermée par ce qui est appelé, usuellement, une sous-face.

Celle-ci préserve, nécessairement, du côté, selon le cas, interne ou externe du caisson une fente pour le passage du tablier.

De manière usuelle, cette sous-face est définie par un profilé plat en matière plastique ou métallique dont son chant, opposé à la fente, est prévu apte à venir s'engager dans une rainure de section ajustée, que comporte, précisément, en bordure inférieure du côté externe et/ou interne, le caisson tunnel. Par ailleurs, des vis de fixation traversent ses extrémités pour venir se loger dans des pattes de fixation solidaires des embases d'appui auxquelles il a été fait référence plus haut.

Le problème consiste en ce que l'on ne maîtrise pas toujours la longueur entre les tableaux d'une porte ou fenêtre par rapport à laquelle doit être strictement ajustée la sous-face. En particulier, lorsque cette sous-face est mise en place avant l'application du mortier de parement que reçoivent, usuellement, les murs d'une construction, appliqué, elle peut être emprisonnée par ce mortier et les pattes de fixation des embases d'appui précitées. Elle est alors indémontable et l'accès au mécanisme d'entraînement du tablier de volet n'est plus possible.

En fait, dans ce cas, il est nécessaire de casser légèrement soit le mortier, soit la sous-face pour pouvoir accéder à nouveau à ce mécanisme.

Il est également connu par le document FR-2.419.387, un caisson tunnel en « U » pour volet roulant, refermé au niveau de ses extrémités latérales par l'intermédiaire de joues supports comportant, en bordure inférieure, une lumière horizontale dans laquelle est en mesure de coulisser la patte de fixation. Par conséquent, celle-ci coulisse transversalement à l'axe de la sous-face ce qui ne permet pas de répondre au problème posé.

En effet, la présence de la patte de fixation qui ne peut être dégagé de cette lumière par déplacement axial par rapport à la sous-face, ne permet pas à cette dernière, lors de son démontage, d'être repoussée à l'intérieur du caisson pour présenter cette sous-face de biais et faciliter son dégagement.

Le problème est identique dans le cadre de la conception décrite dans le document EP-A-0.628.695. Si, avant la pose de la sous-face, les pattes de fixation sont, ici, susceptibles d'être engagées par coulissement dans des logements adaptées au niveau des joues supports, une fois cette sous-face rapportée sur ces pattes de fixation, celles-ci sont parfaitement immobilisées et il n'est pas possible de les dégager de ces logements par coulissement axial dans le but de repousser ladite sous-face à l'intérieur de caisson. En conséquence, là encore cette sous-face peut être emprisonnée par ces pattes de fixation et une surépaisseur de mortier de parement.

A cela il convient d'ajouter que la pose des vis de fixation est une opération fastidieuse, puisqu'elle nécessite le perçage de la sous-face, sans compter que la mise en place de ces vis s'effectuant de bas vers le haut, il est très fréquent que plusieurs vis tombent au sol avant qu'il y en ait une qui vienne s'engager dans l'épaisseur des pattes de fixation.

De plus celles-ci ne présentent, souvent, qu'une solidité relative. Or, il est de plus en plus fréquent d'arrêter le moteur d'entraînement d'un volet roulant motorisé en contrôlant son couple. En somme, lorsque qu'en phase d'enroulement les butées équipant la lame finale du tablier du volet roulant viennent en appui sur la sous-face, il est détecté une augmentation brutale du couple produit par le moteur engendrant l'arrêt du fonctionnement de ce dernier.

Il n'empêche qu'avant l'arrêt même de ce moteur, les butées de la lame finale du tablier exercent une pression non négligeable sur la sous-face, ceci ayant pour conséquence de solliciter, fortement, les pattes de fixation jusqu'à entraîner leur rupture, dans certains cas. Par ailleurs, cette prise d'appui des butées de lame finale intervient sur cette sous-face en bordure de fente, soit de manière décalée par rapport aux pattes d'appui qui, elles, sont usuellement implantées, au niveau des joues supports, sensiblement dans le plan médian du caisson. Aussi, cette sous-face est elle-même sollicitée lors de cette commande d'arrêt du moteur.

Finalement, la présente invention a pour but d'apporter une solution à l'ensemble des problèmes énoncés ci-dessus.

Ainsi, l'invention concerne un caisson tunnel de volet roulant de structure en « U » dont les extrémités latérales sont refermées par des joues supports, ledit caisson comprenant une sous-face et un dispositif de fixation pour fixer ladite sous-face sur le caisson, caractérisé par le fait que ledit dispositif de fixation comporte au moins un coulisseau monté mobile axialement à chacune des extrémités latérales de ladite sous-face de manière apte à occuper :
- une position déverrouillée, non saillant par rapport au bord latéral correspondant de la sous-face ;
- et une position de verrouillage, dans laquelle il vient s'étendre, en partie, au-dessus de la face interne de cette sous-face et se présente saillant par rapport au bord latéral correspondant de cette dernière pour venir s'engager dans un logement formant gâche que comportent, du côté interne au caisson, les joues supports, ces logements complétant ledit dispositif de fixation.

Ainsi, au cas où la sous-face venait à être bloquée par le mortier de parement dans les conditions exposées plus haut, il suffit, une fois les coulisseaux ramenés dans une position de déverrouillage, non saillant par rapport aux bords latéraux de cette sous-face, puis de soulever celle-ci d'un côté en la repoussant dans le caisson et en la mettant de biais, pour la dégager du côté opposé par rapport à ce mortier qui la coince et, finalement, la retirer dudit caisson.

En fait, au travers des pattes de fixation solidaires des embases d'appui cette manipulation n'était pas possible, la sous-face ne pouvant être repoussée à l'intérieur de ce caisson.

Selon un mode de réalisation, la sous-face est rapportée par vissage sur les coulisseaux, une fois ceux-ci amenés dans leur position de verrouillage, engagés dans les logements formant gâche.

Selon un autre mode de réalisation, les coulisseaux sont montés, mobiles axialement, sur la face interne d'une sous-face.

Selon une autre particularité de l'invention, les coulisseaux comportent des moyens de manipulation pour les repousser en position de verrouillage ou inversement de déverrouillage prévus accessible depuis l'extérieur du caisson.

Avantageusement, ce dispositif de fixation comporte des moyens de montage d'un coulisseau par clipage sur le chant avant de la sous-face, côté fente de passage du tablier du volet roulant.

D'autres buts et avantages de la présente invention apparaîtront au cours de la description qui va suivre se rapportant à un mode de réalisation donné à titre d'exemple indicatif et non limitatif.

La compréhension de cette description sera facilitée en se référant aux dessins ci-joints dans lesquels :
La figure 1 est une représentation schématisée et en perspective d'un caisson tunnel.
La figure 2 est une représentation schématisée et en éclaté de l'ensemble joue-support, sous-face et dispositif de fixation conforme à l'invention.
La figure 3 est une représentation schématisée partielle et en coupe d'un caisson tunnel dont une extrémité vient reposer sur la maçonnerie au travers d'une embase d'appui associée à une joue support refermant ce caisson à une extrémité latérale, cette représentation illustrant encore un dispositif de fixation de sous-face conforme à l'invention.
La figure 4 est une vue de détail de la figure 3 illustrant plus particulièrement le dispositif de fixation conforme à l'invention.
Les figures 5 et 6 correspondent à des représentations schématisées et en perspective d'un second mode de réalisation de coulisseau.
La figure 7 représente de manière schématisée une joue support sur laquelle peut être clipé un cache de protection refermant les logements formant gâche destinés à recevoir un coulisseau de verrouillage du dispositif de fixation conforme à l'invention.

Comme cela est visible dans les figures des dessins ci-joints, la présente invention a trait au domaine des volets roulants et concerne, plus particulièrement un dispositif de fixation 1 d'une sous-face 2 sur un caisson tunnel 3 de volet roulant.

Ce caisson 3 est destiné à être intégré dans la maçonnerie d'une construction et, comme visible dans la figure 3, repose au niveau de ses extrémités 4 et par l'intermédiaire d'une embase d'appui 5 en partie supérieure d'un tableau 6 correspondant à une porte, fenêtre ou similaire.

Ainsi, ce caisson 3 de structure en « U » est refermé à ses extrémités latérales 4 par l'intermédiaire de joues supports 7, sur lesquelles est prévu apte à être fixé le mécanisme d'enroulement du tablier du volet roulant.

Plus particulièrement, le dispositif de fixation 1, objet de la présente invention, comporte au moins un coulisseau 8 monté mobile axialement à chacune des extrémités latérales 10 de ladite sous-face 2, pour pouvoir occuper une de verrouillage et une position déverrouillée. Dans la position de verrouillage, illustrée dans les figures 3 et 4, ce coulisseau 8 vient s'étendre, en partie, au-dessus de la face interne 9 de cette sous-face 2 et se présente saillant par rapport au bord latéral correspondant 11 de cette dernière dans le but de venir s'engager dans un logement formant gâche 12 que comportent, du côté interne 13 au caisson 3, les joues supports 7. Dans la position déverrouillée, ce coulisseau 8 est non saillant par rapport à ce bord latéral 11 de la sous-face 2.

Selon un premier mode de réalisation non représenté, un logement formant gâche 12 est défini de dimensions ajustées pour la réception d'un coulisseau 8.

Selon un autre mode réalisation correspondant aux figures 2, 3 et 4, ces logements formant gâche 12 sont définis par une échelle 14 s'étendant transversalement le long du bord inférieur 15 de la joue support 7, dans un plan sensiblement parallèle à cette dernière. Avec les barreaux de cette échelle 14 est prévue apte à coopérer l'extrémité 16 d'un coulisseau 8, configurée à la manière d'un peigne.

Ainsi, dans la mesure où de tels coulisseaux ne sont pas définitivement rendus solidaires des joue support 7, ils peuvent être retirés de ces dernières, donc des dits logements formant gâche 12, si cela s'avérait nécessaire pour le démontage de la sous-face 2.

A noter que ces coulisseaux 8 peuvent être directement montés, mobiles axialement, sur cette face interne 9 d'une sous-face 2, tout comme cette dernière peut être rapportée par vissage sur ces coulisseaux 8, une fois ceux-ci amenés dans leur position de verrouillage, c'est à dire engagés dans les logements formant gâche 12.

Selon un mode d'exécution préférentiel, les coulisseaux 8 comportent, par ailleurs, des moyens de manipulation pour les repousser en position de verrouillage ou, inversement, de déverrouillage, prévus accessible depuis l'extérieur du caisson 3.

A ce propos et de manière avantageuse, ce dispositif de fixation 1 comporte des moyens de montage 17 d'un coulisseau 8 par clipage sur le chant avant 18 de la sous-face 2, côté fente de passage du tablier du volet roulant.

En somme, grâce à ces moyens de montage par clipage 17 sur le chant avant 18 de la sous-face 2, celle-ci, pour sa mise en place, peut, tout d'abord, être engagée au travers de son bord arrière 19, opposé à la fente de passage du tablier, dans une rainure 20 définie, côté interne au caisson, en bordure inférieure 21 des parois externe 22 et/ou interne 23 du caisson tunnel 3. Puis, en agissant sur les moyens de manipulation que définissent lesdits moyens de montage par clipage 17, c'est à dire par coulissement le long du chant avant 18 de la sous-face 2, l'on peut provoquer l'engagement des coulisseaux 8 dans les logements formant gâche 12. En somme, au travers de ce mode d'exécution l'on est affranchi de la pose d'organes de fixation tels que des vis.

Ces moyens de montage par clipage sont définis par un crochet 17 comportant des moyens de liaison 17A à un coulisseau 8, ainsi qu'un retour d'accrochage 17B prévu apte à venir s'engager sur ce chant avant 18 de la sous-face 2.

Avantageusement, un tel crochet 17 est défini de nature élastique dans une direction transversale à la sous-face 2. Ainsi, avant l'engagement d'un coulisseau 8 dans un logement formant gâche 12, ledit crochet 17 est élastiquement mis sous tension de sorte qu'après verrouillage, il exerce une poussée sur la sous-face 2, en direction de son bord arrière 19, dans la rainure 20.

Si la solution ci-dessus correspond d'avantage au mode de réalisation des figures 2, 3 et 4, au travers de ses moyens de liaison 17A ce crochet 17 peut également être conçu réglable par rapport à un coulisseau 8, dans une direction perpendiculaire à l'axe de déplacement de ce dernier.

A ce sujet, l'on se reportera aux figures 5 et 6 où l'on voit que lesdits moyens de liaison 17A sont définis, au niveau d'un coulisseau 8, par au moins une lumière transversale 17C dans laquelle est à même de venir s'engager une languette d'accrochage 17D que comporte le crochet 17. Cette languette 17D est pourvue d'une série de dents formant redan prévues pour s'opposer au retrait dudit crochet 17 par rapport au coulisseau 8, une fois ladite languette insérée, selon une longueur souhaitée, dans une lumière transversale 17C.

Ainsi, une fois le bord arrière de la sous-face 2 engagé dans la rainure 20 en bordure inférieure 21 de la paroi externe 22 ou interne 23 du caisson tunnel 3 et les coulisseaux 8 amenés en coopération avec les logements formant gâche 12, l'on repousse le retour d'accrochage 17B du crochet 17 sur le chant avant 18 de la sous-face 2 pour garantir le maintien de cette dernière engagée dans ladite rainure 20.

Les coulisseaux 8 peuvent se présenter sous forme de tronçons de profilé en matière plastique ou métallique, de sorte que leur rigidité peut être choisie en fonction des contraintes mécaniques qui leurs sont appliquées. Quant aux joues supports 7 auxquelles sont associés les logements formant gâche 12, elles sont conçues préférentiellement en matière plastique injectée. Aussi, comme cela apparaît dans la figure 4, ces joues support 7 peuvent, si nécessaire, recevoir des moyens de renforcement 24 de ces au logements formant gâche 12.

Plus particulièrement, au-dessus de ces derniers lesdites joues supports 7 comportent des moyens de réception de moyens de renforcement 24 constitués par une plaque de renfort, notamment métallique, apte à encaisser les pressions imprimées par le coulisseau 8 et donc par la sous-face 2, pressions correspondant, par exemple, à la venue en butée haute, sur cette sous-face 2, de la lame finale du tablier du volet roulant.

Avantageusement encore et comme représenté dans la figure 7, un cache de protection 25 est susceptible de venir refermer, temporairement, les logements formant gâche 12 d'une joue support 7 avant la mise en place d'une sous-face 2, ceci de manière à éviter les projections, en particulier de mortier, à l'intérieur de ces logements 12.

En fin de compte et comme cela a été expliqué plus haut dans la description, la sous-face 2 peut, au travers des caractéristiques de la présente invention, être repoussée dans le caisson 3, tant que les coulisseaux 8 sont en position déverrouillée. Si cette particularité peut être mise à profit dans le cas du blocage de cette sous-face 2, par exemple par le mortier de parement, l'on a encore pensé profiter de cet avantage pour éviter d'avoir à ajuster la longueur de cette dernière à une donnée souvent variable que constitue la distance entre les tableaux 6 d'une porte ou fenêtre.

Tout particulièrement, cette sous-face 2 est avantageusement ajustée en longueur par rapport à l'écartement entre les embases d'appui 5, lesquelles sont prolongées par un bandeau de recouvrement 26, prévu pour s'étendre sous les bordures latérales 27, en face externe 28, de ladite sous-face 2. En fin de compte, ces bandeaux de recouvrement 26 peuvent venir compenser les variations que l'on peut rencontrer au niveau de la distance entre les tableaux 6 d'une porte ou fenêtre.

Ainsi, pour la mise en place d'une sous-face 2, celle-ci est engagée, au niveau de l'une de ses extrémités, dans le caisson 3. L'on y insère, ensuite, l'autre extrémité pour l'amener à l'arrière du bandeau de recouvrement 26 de l'embase d'appui 5 du côté correspondant du caisson 3. De même, l'on vient faire retomber la première extrémité sur le bandeau de recouvrement 26 de l'embase d'appui 5 de l'autre côté du caisson 3. Dans une dernière opération, l'on verrouille les coulisseaux 8.

Soit les coulisseaux 8 sont montés solidaires sur la face interne 9, aux extrémités latérales 10 de la sous-face 2 et à ce stade celle-ci est parfaitement maintenu en position, soit ils sont indépendant de cette sous-face 2 et il est nécessaire de fixer cette dernière à ces coulisseaux 8 par l'intermédiaire de vis, par exemple.

De cette manière, l'on obtient, non seulement une meilleure finition, mais on améliore également l'étanchéité du caisson entre cette sous-face 2 et lesdites embases d'appui 5. Il ressort clairement de la description qui précède que la présente invention représente un net progrès dans le domaine considéré.

## Revendications

1. Caisson tunnel de volet roulant de structure en « U » dont les extrémités latérales (4) sont refermées par des joues supports (7), ledit caisson (3) comprenant une sous-face (2) et un dispositif de fixation (1) pour fixer ladite sous-face (2) sur le caisson (3), **caractérisé par le fait que** ledit dispositif de fixation (1) comporte au moins un coulisseau (8) monté mobile axialement à chacune des extrémités latérales (10) de ladite sous-face (2) de manière apte à occuper :
- une position déverrouillée, non saillant par rapport au bord latéral (11) correspondant de la sous-face (2).
- et une position de verrouillage, dans laquelle il vient s'étendre, en partie, au-dessus de la face interne (9) de cette sous-face (2) et se présente saillant par rapport au bord latéral (11) correspondant de cette dernière pour venir s'engager dans un logement formant gâche (12) que comportent, du côté interne (13) au caisson (3), les joues supports (7), ces logements (12) complétant ledit dispositif de fixation (1).

2. Caisson tunnel de volet roulant selon la revendication 1, **caractérisé par le fait que** la sous-face (2) est prévue apte à être rapportée par vissage sur les coulisseaux (8), une fois ceux-ci amenés dans leur position de verrouillage engagés dans les logements formant gâche (12).

3. Caisson tunnel de volet roulant selon la revendication 1, **caractérisé par le fait que** les coulisseaux (8) sont montés, mobiles axialement, sur la face interne (9) d'une sous-face (2).

4. Caisson tunnel de volet roulant selon l'une quelconque des revendications précédentes, **caractérisé par le fait qu'**un logement formant gâche (12) est défini de dimension ajustée pour la réception d'un coulisseau (8)

5. Caisson tunnel de volet roulant selon l'une quelconque des revendications précédentes, **caractérisé par le fait que** les logements formant gâche (12) sont définis par une échelle (14) s'étendant transversalement le long du bord inférieur (15) d'une joue support (7), dans un plan sensiblement parallèle à cette dernière, cette échelle (14) comportant des barreaux avec lesquels est prévu apte à coopérer une extrémité (16) d'un coulisseau (8), configuré à la manière d'un peigne.

6. Caisson tunnel de volet roulant l'une quelconque des revendications précédentes, **caractérisé par le fait que** les coulisseaux (8) comportent des moyens de manipulations, prévus accessibles depuis l'extérieur du caisson (3) pour les repousser en position de verrouillage ou inversement de déverrouillage.

7. Caisson tunnel de volet roulant selon l'une quelconque des revendications précédentes, **caractérisé par le fait qu'**il comporte des moyens de montage (17) d'un desdits coulisseaux (8) par clipage sur le chant avant (18) de la sous-face (2), côté fente de passage du tablier du volet roulant.

8. Caisson tunnel de volet roulant selon la revendication 7, **caractérisé par le fait que** les moyens de montage par clipage sont définis par un crochet (17) comportant des moyens de liaison (17A) à un coulisseau (8) ainsi qu'un retour d'accrochage (17B) prévu apte à venir s'engager sur le chant avant (18) de la sous-face (2).

9. Caisson tunnel de volet roulant selon la revendication 8, **caractérisé par le fait qu'**un crochet (17) est défini de nature élastique dans une direction transversale à la sous-face (2) de manière apte à être élastiquement mis sous tension pour, en position de verrouillage du coulisseau (8), exercer une poussée sur la sous-face (2) en direction de son bord arrière (19).

10. Caisson tunnel de volet roulant selon la revendication 8, **caractérisé par le fait que** les moyens de liaison (17A) du crochet (17) sont conçus réglables par rapport à un coulisseau (8) dans une direction perpendiculaire à l'axe de déplacement de ce dernier.

11. Caisson tunnel de volet roulant selon la revendication 10, **caractérisé par le fait que** les moyens de liaison (17A) sont définis, au niveau d'un coulisseau (8) par au moins une lumière transversale (17C) dans laquelle est à même de venir s'engager une languette d'accrochage (17D) que comporte le crochet (17) et qui est pourvue d'une série de dents formant redan prévues pour s'opposer au retrait de ce dernier par rapport au coulisseau (8) une fois insérée, selon une longueur souhaitée, dans une lumière transversale (17C).

12. Caisson tunnel de volet roulant selon l'une quelconque des revendications précédentes, **caractérisé par le fait qu'**il comporte des moyens de renforcement (24) des logements formant gâche (12) au niveau des joues supports (7).

13. Caisson tunnel de volet roulant selon l'une quelconque des revendications précédentes, **caractérisé par le fait qu'**il comporte un cache de protection (25) prévu apte à venir refermer, temporairement, les logements formant gâche (12) d'une joue support (7) avant la mise en place d'une sous-face (2).

14. Caisson tunnel de volet roulant selon l'une quelconque des revendications précédentes, **caractérisé par le fait qu'**il comporte un bandeau de recouvrement (26) prolongeant l'embase d'appui (5) que comporte une joue support (7), ledit bandeau de recouvrement (26) étant prévu apte à s'étendre sous une bordure latérale (27), en face externe (28) de la sous-face (2) laquelle est ajustée en longueur par rapport à l'écartement entre lesdites embases d'appui (5) de ces joues supports (7).

## Claims

1. Roller shutter box with a U-shaped structure, the side ends (4) of which are closed by supporting side plates (7), said box (3) comprising an inspection hatch (2) and a fastening device (1) for fixing said inspection hatch (2) to the box (3), **characterised in that** said fastening device (1) includes at least one slide (8), which is mounted axially movable at each of the side ends (10) of said inspection hatch (2), so as to be capable of adopting :
- an unlocked position, not protruding with respect to the corresponding side edge (11) of the inspection hatch (2) ;
- and a locked position, in which it partially extends above the inner face (9) of this inspection hatch (2) and is protruding with respect to the side edge (11) of the latter, in order to engage into a recess forming a striker (12), which the supporting side plates (7) include on the inner side (13) of the box (3), these recesses (12) complementing said fastening device (1).

2. Roller shutter box according to claim 1, **characterised in that** the inspection hatch (2) is designed capable of being inserted by means of screws against the slides (8), after these have been brought in their locked position engaged in the recesses forming a striker (12).

3. Roller shutter box according to claim 1, **characterised in that** the slides (8) are mounted axially movable on the inner face (9) of an inspection hatch (2).

4. Roller shutter box according to any of the preceding claims, **characterised in that** a recess forming a striker (12) is defined of a size adjusted for receiving a slide (8).

5. Roller shutter box according to any of the preceding claims, **characterised in that** the recesses forming a striker (12) are defined by a ladder (14) transversally extending alongside the lower edge (15) of a supporting side plate (7) in a plane substantially parallel to the latter, this ladder (14) including bars, which an end (16) of a comb-like configured slide (8) is designed capable of cooperating with.

6. Roller shutter box according to any of the preceding claims, **characterised in that** the slides (8) include handling means, which are foreseen accessible from the outside of the box (3), in order to push them into the locked position, or reversely, the unlocked position.

7. Roller shutter box according to any of the preceding claims, **characterised in that** it includes means (17) for mounting one said slide (8) through snapping-on onto the front edge (18) of the inspection hatch (2), on the side of the slit for the passing through of the roller shutter apron.

8. Roller shutter box according to claim 7, **characterised in that** the means for mounting through snapping-on are formed by a hook (17) including means for connecting (17A) to a slide (8) as well as a coupling bend (17B) designed capable of being inserted onto the front edge (18) of the inspection hatch (2).

9. Roller shutter box according to claim 8, **characterised in that** a hook (17) is defined of a springy nature in a direction transversal to the inspection hatch (2) so as to be capable of being elastically tensioned, in order to exert, in the locked position of the slide (8), a thrust on the inspection hatch (2) in the direction of its rear end (19).

10. Roller shutter box according to claim 8, **characterised in that** the means for connecting (17A) the hook (17) are designed adjustable with respect to a slide (8) in a direction perpendicular to the axis of displacement of the latter.

11. Roller shutter box according to claim 10, **characterised in that** the connecting means (17A) are defined, at the level of a slide (8), by at least one traverse slot (17C) in which is capable of being inserted a coupling tongue (17D) the hook (17) includes and which is provided with a series of teeth forming an off-set aimed at opposing a withdrawal of the latter with respect to the slide (8), after having been inserted by a desired length in a traverse slot (17C).

12. Roller shutter box according to any of the preceding claims, **characterised in that** it includes means for reinforcing (24) the recesses forming a striker (12) at the level of the supporting side plates (7).

13. Roller shutter box according to any of the preceding claims, **characterised in that** it includes a protecting cover (25) designed capable of temporarily closing the recesses forming a striker (12) of a supporting side plate (7) before the installation of an inspection hatch (2).

14. Roller shutter box according to any of the preceding claims, **characterised in that** it includes a covering strip (26) extending the resting base (5) a supporting side plate (7) includes, said covering strip (26) being designed capable of extending under a side edge (27) on the outer face (28) of the inspection hatch (2), which is adjusted in length to the distance between said resting bases (5) of these supporting side plates (7).

## Patentansprüche

1. U-förmig strukturierter Rolladenkasten, dessen seitliche Enden (4) durch seitliche Stützflächen (7) geschlossen sind, wobei der besagte Kasten (3) ein Verschlußdeckel (2) und eine Befestigungsvorrichtung (1) umfaßt, um den besagte Verschlußdeckel (2) am Kasten (3) zu befestigen, **dadurch gekennzeichnet, daß** die besagte Befestigungsvorrichtung (1) wenigstens einen Schlitten (8) umfaßt, der axial beweglich an jedem von den seitlichen Enden (10) des besagten Verschlußdeckels (2) montiert ist, derart, um folgende Stellungen einnehmen zu können :
- eine entriegelte Position, nicht vorspringend hinsichtlich des entsprechenden seitlichen Randes (11) des Verschlußdeckels (2) ;
- und eine Verriegelungsposition, in der er sich zum Teil über der inneren Seite (9) dieses Verschlußdeckels (2) erstreckt und hinsichtlich des entsprechenden seitlichen Randes (11) dieser Letzteren vorspringt, um in einer Ausnehmung, die ein Schließblech (12) bildet, einzugreifen, die die seitlichen Stützflächen (7) auf der inneren Seite (13) des Kastens (3) umfassen, wobei diese Ausnehmungen (12) die besagte Befestigungsvorrichtung (1) ergänzen.

2. Rolladenkasten nach Anspruch 1, **dadurch gekennzeichnet, daß** der Verschlußdeckel (2) geeignet vorgesehen ist, um durch Schrauben an den Schlitten (8) angebracht zu werden, nachdem diese in ihrer Verriegelungsposition, eingreifend in den Ausnehmungen die ein Schließblech (12) bilden, getrieben sind.

3. Rolladenkasten nach Anspruch 1, **dadurch gekennzeichnet, daß** die Schlitten (8) axial beweglich auf der inneren Seite (9) eines Verschlußdeckels (2) montiert sind.

4. Rolladenkasten nach irgendeinem der vorgehenden Ansprüche, **dadurch gekennzeichnet, daß** eine Ausnehmung, die ein Schließblech (12) bildet, mit einer Abmessung gebildet ist, die für die Aufnahme eines Schlittens (8) angepaßt ist.

5. Rolladenkasten nach irgendeinem der vorgehenden Ansprüche, **dadurch gekennzeichnet, daß** die Ausnehmungen, die ein Schließblech (12) bilden, durch einen Leiter (14) gebildet sind, der sich senkrecht entlang dem unteren Rand (15) einer seitlichen Stützfläche (7) in einer Ebene erstreckend, die zu dieser Letzteren im wesentlichen parallel ist, wobei dieser Leiter (14) Querstäbe umfaßt, mit denen ein Ende (16) eines kammartig konfigurierten Schlittens (8) geeignet vorgesehen ist, zusammenzuwirken.

6. Rolladenkasten nach irgendeinem der vorgehenden Ansprüche, **dadurch gekennzeichnet, daß** die Schlitten (8) Handhabungsmittel umfassen, die von der Außenseite des Kastens (3) aus zugänglich vorgesehen sind, um sie in Position der Verriegelung, oder umgekehrt, der Entriegelung zurückzudrücken.

7. Rolladenkasten nach irgendeinem der vorgehenden Ansprüche, **dadurch gekennzeichnet, daß** er Mittel (17) zur Montage eines der besagten Schlitten (8) durch Einrasten auf die vordere Kante (18) des Verschlußdeckels (2), auf der Seite des Durchgangschlitzes der Rolladendecke, umfaßt.

8. Rolladenkasten nach Anspruch 7, **dadurch gekennzeichnet, daß** die Mittel zur Montage durch Einrasten durch einen Haken (17) gebildet sind, der Mittel zur Verbindung (17A) mit einem Schlitten (8) sowie eine Kupplungsbiegung (17B) umfasst, die geeignet vorgesehen ist, um mit der vorderen Kante (18) des Verschlußdeckels (2) in Eingriff zu kommen.

9. Rolladenkasten nach Anspruch 8, **dadurch gekennzeichnet, daß** ein Haken (17) nach einer zu dem Verschlußdeckel (2) senkrechten Richtung elastisch gebildet ist, auf geeignete Art und Weise, um elastisch unter Druck gesetzt zu werden, um in der Verriegelungsposition des Schlittens (8) einen Druck auf den Verschlußdeckel (2) in Richtung ihres hinteren Randes (19) auszuüben.

10. Rolladenkasten nach Anspruch 8, **dadurch gekennzeichnet, daß** die Mittel zur Verbindung (17A) des Hakens (17) hinsichtlich eines Schlittens (8) nach einer Richtung, die zu der Achse der Verschiebung von diesem Letzteren senkrecht ist, einstellbar vorgesehen sind.

11. Rolladenkasten nach Anspruch 10, **dadurch gekennzeichnet, daß** die Verbindungsmittel (17A) im Bereich eines Schlittens (8) durch wenigstens eine Queröffnung (17C) gebildet sind, in der ein Kupplungszünglein (17D) eingreifen kann, das der Haken (17) umfaßt, und das mit einer Reihe von Zähnen, die eine Verzahnung bilden, ausgestattet ist, welche vorgesehen sind, um sich dem Herausziehen dieses Letzteren hinsichtlich des Schlittens (8) zu widersetzen, nachdem dieser nach einer gewünschten Länge in eine Queröffnung (17C) eingeführt ist.

12. Rolladenkasten nach irgendeinem der vorgehenden Ansprüche, **dadurch gekennzeichnet, daß** er Mittel zur Verstärkung (24) der Ausnehmungen, die ein Schließblech (12) bilden, im Bereich der seitlichen Stützflächen (7) umfaßt.

13. Rolladenkasten nach irgendeinem der vorgehenden Ansprüche, **dadurch gekennzeichnet, daß** er einen Schutzdeckel (25) umfaßt, geeignet vorgesehen, um die Ausnehmungen, die ein Schließblech (12) bilden, einer seitlichen Stutzfläche (7) zeitweilig vor der Anbringung eines Verschlußdeckels (2) zu schließen.

14. Rolladenkasten nach irgendeinem der vorgehenden Ansprüche, **dadurch gekennzeichnet, daß** er einen Deckstreifen (26) umfaßt, der den stützenden Unterteil (5) verlängert, den eine seitliche Stützfläche (7) umfaßt, wobei der besagte Deckstreifen (26) geeignet vorgesehen sei, um sich unter einem seitlichen Rand (27) auf der äußeren Seite (28) des Verschlußdeckels (2) zu erstrecken, die längs dem Abstands zwischen den besagten stützenden Unterteilen (5) dieser seitlichen Stützflächen (7) angepaßt ist.
